# DEMANDE DE BREVET EUROPEEN

(11) **EP 3 549 500 A1**
(43) Date de publication de la demande: **09.10.2019**
(21) Numéro de dépôt: 19159106.4
(22) Date de dépôt: 25.02.2019
(51) Int. Cl.: A47K 10/36

(54) **DISTRIBUTEUR DE PAPIER À PLUSIEURS ROULEAUX**

(30) Priorité: 03.04.2018 WO PCT/IB2018/052293
(71) Demandeur: SCI-Services SA, 1052 Le Mont-sur-Lausanne (CH)
(72) Inventeur: CHIANTARETTO, Giuseppe, 10080 OZEGAN (IT); BIZZINI, Christophe, 1008 Prilly (CH)
(74) Mandataire: Grosfillier, Philippe

(57) **Abrégé**

Distributeur de papier à plusieurs rouleaux (7) formé d'un boîtier (6,8) dans lequel chaque rouleau (7) est retenu par un support de rouleau (2) fixé à au moins un bras (1) monté pivotant autour d'un axe (3) parallèle à celui du support de rouleau (2), de manière à déplacer le rouleau (7) d'une position, p.ex. de réserve, vers une autre position, p.ex. de distribution, le boîtier (6,8) comprenant en outre une ouverture (9) disposée de manière à rendre un seul rouleau (7) utilisable à la fois ; distributeur caractérisé par le fait que la distance entre ledit support (2) et ledit axe (3) est variable.

## Description

### Domaine de l'invention

L'invention concerne les distributeurs de papier constitués d'un boîtier dans lequel sont logés un premier rouleau en position de distribution et au moins un deuxième rouleau en position de réserve.

### Etat de la technique

Il existe des distributeurs de papier, p.ex. de toilette, dans lesquels les rouleaux sont retenus par des bras montés pivotants de manière à déplacer chaque rouleau d'une position, p.ex. de réserve, à une autre position, p.ex. de distribution.

De tels distributeurs sont divulgués dans le brevet FR 2 077 043, la demande de brevet FR 2 369 194 ou le brevet US 4 422 584.

Bien que ces distributeurs offrent de nombreux avantages, le mécanisme de pivotement occupe un volume relativement important du boîtier. Ceci résulte du fait qu'en se déplaçant d'une position à l'autre, chaque bras suit une trajectoire circulaire, dont le centre de rotation se confond avec l'une de ses extrémités. Ainsi, la profondeur du boîtier doit être au moins égale à la somme de la longueur d'un bras et d'un demi-diamètre de rouleau plein.

Un bras devant forcément être plus long qu'un demi-diamètre de rouleau plein, il en résulte que la profondeur des boîtiers des distributeurs à bras pivotants doit être nécessairement plus grande que le diamètre d'un rouleau plein.

L'encombrement relativement important des distributeurs à bras pivotants peut poser un problème, en particulier lorsque les distributeurs sont disposés dans un lieu exigu.

### Description générale de l'invention

Un but de la présente invention consiste à réduire les dimensions des boîtiers des distributeurs à bras pivotants de l'état de la technique.

Ce but est atteint avec le distributeur de papier selon l'invention.

L'invention consiste donc en un distributeur de papier à plusieurs rouleaux formé d'un boîtier dans lequel chaque rouleau est retenu par un support de rouleau fixé à au moins un bras monté pivotant autour d'un axe parallèle à celui du support de rouleau, de manière à déplacer le rouleau d'une position, p.ex. de réserve, vers une autre position, p.ex. de distribution, le boîtier comprenant en outre une ouverture disposée de manière à rendre un seul rouleau utilisable à la fois ; distributeur caractérisé par le fait que la distance entre ledit support et ledit axe est variable.

Selon un mode de réalisation de l'invention, le bras est constitué de deux segments montés coulissants l'un par rapport à l'autre.

De préférence, le distributeur contient deux rouleaux.
Il peut cependant en contenir 3 rouleaux, voire plus. Dans ce cas, les bras pivotants de chaque rouleau sont de préférence montés pivotant autour d'un axe commun.

### Description détaillée de l'invention

L'invention est décrite de manière plus détaillée dans ce chapitre, notamment au moyen d'un exemple de distributeur à deux rouleaux qui est illustré par des figures qui sont brièvement résumées comme suit :
La figure 1 présente 3 vues (A, B et C) d'un support de rouleau dans une position destinée à recevoir un rouleau plein.
La figure 2 présente 3 vues (A, B et C) d'un support de rouleau dans une position destinée à recevoir un rouleau vide ou pas de rouleau.
La figure 3 présente un boîtier contenant deux rouleaux pleins.
La figure 4 présente le boîtier de la figure 3 mais sans coque.
La figure 5 présente un boîtier (sans coque) avec un rouleau partiellement vide.
La figure 6 présente un boîtier avec un rouleau plein qui se trouve entre une position de réserve et une position de distribution.
La figure 7 représente un boîtier avec un rouleau en position de distribution et un rouleau vide.

Références numériques utilisées dans les figures :
1. Bras pivotant
2. Support de rouleau
3. Axe de rotation du bras pivotant
4. 1^{er} segment de bras
5. 2^{e} segment de bras
6. Coque de boîtier
7. Rouleau
8. Fond du boîtier
9. Ouverture de boîtier

Les figures 1 et 2 illustrent un ensemble constitué d'un bras 1 composé de deux segments 4,5 montés coulissants l'un par rapport à l'autre, un support de rouleau 2 et un axe de rotation 3. Le support de rouleau 2 et l'axe de rotation 3 sont parallèles et orientés perpendiculairement par rapport au bras 1, le tout formant un U. La longueur du premier segment 4 correspond à la longueur du bras 1. Le premier segment 4 comporte un logement dans lequel le deuxième segment 5 peut se déplacer. Le support de rouleau 2, de forme cylindrique, est fixé à une des extrémités du deuxième segment 5. L'axe de rotation 3 est fixé à l'une des extrémités du premier segment 4. Avec cette configuration, la distance entre le support de rouleau 2 et l'axe de rotation 3 est variable.

Les figures 3 et 4 montrent une vue en coupe d'un boîtier contenant deux rouleaux 7', 7"pleins . Le rouleau du bas 7" est en position de distribution, face à l'ouverture du boîtier 9. L'angle formé par les deux bras 1',1" est sensiblement égal à 90°.

Au fur et à mesure que se vide le rouleau du bas 7" (voir figure 5), l'angle entre les deux bras 1',1" s'agrandit. Une fois le rouleau du bas 7" vidé, le rouleau de réserve 7' s'abaisse. Lors de ce déplacement (voir figure 6), la distance entre le support de rouleau 2' et l'axe de rotation 3 diminue, à cause de la résistance exercée par la coque du boîtier 6 sur la face externe du rouleau de réserve 7'. Dans son mouvement vers le bas, le rouleau de réserve 7' entraîne vers le fond du boîtier 8 le support de rouleau du bas 2", dont le rouleau 7"a été vidé auparavant. Le rouleau de réserve 7' se trouve finalement en position de distribution (voir figure 7). A noter que dans cette position, la distance entre le support de rouleau 2' et l'axe de rotation 3 s'est rallongée par rapport à la position intermédiaire illustrée sur la figure 6.

Il convient de relever que dans la position intermédiaire illustrée à la figure 6, la diminution de la distance entre le support de rouleau 2' et l'axe de rotation 3 offre l'avantage d'utiliser un boîtier moins profond que les boîtiers de l'état de la technique. En outre, le rangement du support de rouleau du bas 2" dans le fond du boîtier 8 (voir figure 7) offre une autre possibilité de réduire les dimensions du boîtier. En effet, une fois le rouleau du bas 7" utilisé, son support 2" peut se loger complètement dans la partie inférieure de la base du boîtier 8. Dans cette configuration, le bras 1" est dirigé verticalement. Ainsi, le nouveau rouleau 7' peut être aisément disposé vers l'ouverture du boîtier 9, être très proche de la base du boîtier 8, sans être bloqué par le support du rouleau 2" qui a été précédemment utilisé.

Un autre avantage offert par l'invention résulte du fait que dans la position illustrée sur la figure 7, il est toujours possible de placer un nouveau rouleau sur le support du bas 2". Pour ce faire, il suffit d'ouvrir la coque du boîtier 6 puis de faire pivoter vers le haut le support du bas 2". Ce pivotement peut être effectué sans devoir retirer momentanément le rouleau 7' qui se trouve en position de distribution, ceci grâce au fait que la distance entre le support de rouleau 2 et l'axe de rotation est variable. Ainsi, lors du pivotement vers le haut, cette distance est maximisée, rendant possible le contournement du rouleau plein 7' par le support du rouleau vide 2". Une fois que le support de rouleau 2" est disposé dans la partie supérieure du boîtier, un nouveau rouleau peut être chargé sur celui-ci.
L'invention, permet donc un rechargement du distributeur à n'importe quel moment, que le rouleau en position de distribution soit plein ou partiellement utilisé.

Il va de soi que l'invention ne se limite à l'exemple illustré. Elle couvre notamment n'importe quel bras pivotant qui permet de faire varier la distance entre le support de rouleau et l'axe autour duquel le bras pivote.
Le bras n'est pas forcément rectiligne, il peut être courbé ou former un angle. Si le distributeur contient au moins trois rouleaux, les bras pivotants peuvent former plusieurs branches autour d'un axe de rotation commun ou être disposés sur une tourelle.
Le distributeur selon l'invention peut être avantageusement utilisé avec du papier de toilette, mais pas nécessairement.

## Revendications

1. Distributeur de papier à plusieurs rouleaux (7) formé d'un boîtier (6,8) dans lequel chaque rouleau (7) est retenu par un support de rouleau (2) fixé à au moins un bras (1) monté pivotant autour d'un axe (3) parallèle à celui du support de rouleau (2), de manière à déplacer le rouleau (7) d'une position, p.ex. de réserve, vers une autre position, p.ex. de distribution, le boîtier (6,8) comprenant en outre une ouverture (9) disposée de manière à rendre un seul rouleau (7) utilisable à la fois ; distributeur **caractérisé par le fait que** la distance entre ledit support (2) et ledit axe (3) est variable.

2. Distributeur de papier selon la revendication 1 dans lequel le bras (1) est constitué de deux segments (4,5) montés coulissants l'un par rapport à l'autre.

3. Distributeur de papier selon la revendication 1 ou 2 adapté pour contenir deux rouleaux (7).

4. Distributeur de papier selon la revendication 1 ou 2 adapté pour contenir au moins 3 rouleaux, chaque rouleau étant retenu par au moins un bras monté pivotant autour d'un axe commun.
